# EUROPÄISCHE PATENTSCHRIFT

(11) **EP 0 491 398 B1**
(45) Veröffentlichungstag und Bekanntmachung des Hinweises auf die Patenterteilung: **22.06.1994**
(21) Anmeldenummer: 91121810.5
(22) Anmeldetag: 19.12.1991
(51) Int. Cl.: F01B 1/06, F01B 15/00

(54) **Radialkolbenmotor**
Radial piston engine
Machine à pistons radiaux

(30) Priorität: 19.12.1990 DE 4040738
(43) Veröffentlichungstag der Anmeldung: 24.06.1992
(73) Patentinhaber: PAUL PLEIGER Maschinenfabrik GmbH & Co. KG, 58423 Witten (DE)
(72) Erfinder: Szewczyk, Mattias, Dr.-Ing., W-5810 Witten 7 (DE)
(74) Vertreter: Klingseisen, Franz, Dipl.-Ing.

(56) Entgegenhaltungen:
- FR-A- 2 307 985
- GB-A- 1 468 658
- US-A- 3 789 741

## Beschreibung

Die Erfindung betrifft einen Radialkolbenmotor nach dem Oberbegriff des Anspruchs 1.

Bei einem Radialkolbenmotor dieser Art, wie er beispielsweise aus der FR-OS 2 296 778 bekannt ist, ist insofern nur ein teilweiser Ausgleich der am Führungskörper des Kolbens angreifenden hydraulischen Kräfte möglich, als die Druckmittelbeaufschlagung des Führungskörpers von außen nach innen immer in der gleichen Richtung am Führungskörper angreift, während die Druckbeaufschlagung in der Gegenrichtung von innen nach außen, durch die der Führungskörper in der Lagerschale anliegend gehalten wird, in ihrer Ausrichtung der Schwenkbewegung des Führungskörpers folgt, also dauernd die Ausrichtung ändert, so daß die gegeneinander wirkenden Druckkräfte über den Schwenkbereich nicht ausgeglichen werden können.

Dies wird anhand von Fig. 1 im einzelnen näher erläutert, die schematisch die bekannte Bauweise entsprechend der obengenannten FR-OS zeigt. Der im Druckraum 1 über dem Führungskörper 2 am Durchmesser de dieses Druckraums anliegende Druck p_{B} des zum Beispiel über Durchlässe im Zylinderdeckel zugeführten Druckmittels übt eine Kraft F_{H} aus, die während der Schwenkbewegung des Führungskörpers 2, der in einen Hohlkolben 3 eingreift, stationär bleibt. In der in Fig. 1 dargestellten Schwenkstellung von Kolben und Führungskörper wirkt auf der Unterseite des Führungskörpers 2, der für den Druckmitteldurchtritt mit Durchbrechungen versehen ist, der gleiche Druck p_{B} mit der resultierenden Kraft F_{K}, die den Führungskörper 2 mit seiner kugelringförmigen Lagerfläche 4 an einer kugelringförmigen Lagerfläche 5 des Gehäuses bzw. Zylinderdeckels anliegend hält. Bei Zerlegung dieser Resultierenden wirkt eine Kraft F_{KY} der auf der Oberseite angreifenden Lager-Entlastungskraft F_{H} entgegen. Die Komponente F_{α} der den Führungskörper an die Lagerung andrückenden Kraft verläuft quer zur Längsachse des Führungskörpers 2 und wirkt damit quer auf den Kolben 3.

Aus dem Gleichgewicht der Kräfte in dieser Schwenkstellung ergibt sich eine Abhängigkeit zwischen dem zulässigen Lager-Entlastungsgrad m und der Geometrie des Motors mit${\text{m}}_{\text{zul}} {\text{= F}}_{\text{H}} {\text{/ F}}_{\text{K}} \text{= cos α - sin α tg φ.}$

Z.B. bei einem Schwenkwinkel α von 10° und φ = 35° ergibt sich ein zulässiger Entlastungsgrad von m_{zul} = 0,863, ohne daß Reibungskräfte berücksichtigt sind.

Wenn bei α = 0 der Arbeitskolben nicht verschwenkt ist, könnte der Führungskörper theoretisch völlig mit einer hydraulischen Gegenkraft F_{H} entlastet werden, die gleich groß ist wie F_{K}. In diesem Fall beträgt der Überschuß der Kräfte 1 - 0,863 = 0,137, also nahezu 14%, wodurch sich ein negativer Einfluß auf die Flächenpressung an der Kugelringfläche zwischen Führungskörper und Gehäuse ergibt, verbunden mit einem entsprechenden Reibmoment. Ein vergrößertes Reibmoment an der kugelförmigen Lagerung des Führungskörpers verursacht, daß der in Fig. 1 nicht dargestellte Schuh des Kolbens sich einseitig vom Exzenterumfang abhebt, wodurch sich in diesem Bereich vergrößerte Reib- und Leckverluste ergeben, weil Druckmittel über Drosselbohrungen auf die Unterseite des Kolbenschuhs zur Entlastung des Hohlkolbens geleitet wird.

Berücksichtigt man noch die auftretenden Reibungskräfte N . », so wird der zulässige Entlastungsgrad um einige Prozent kleiner. Um den pendelnden Führungskörper sicher am Kugelsitz anliegend halten zu können, müssen deswegen einige Prozent hinzu gerechnet werden mit Rücksicht auf Maß- und Formfehler der Kugel, so daß sich bei den oben angegebenen Motordaten (α,φ) ein effektiver Entlastungsgrad von ca. 70 bis 75 % ergibt.

Der Erfindung liegt die Aufgabe zugrunde, einen Radialkolbenmotor der eingangs angegebenen Art so auszubilden, daß der effektive Entlastungsgrad maximal ausgelegt werden kann.

Diese Aufgabe wird erfindungsgemäß durch die Merkmale im Kennzeichen des Anspruchs 1 gelöst. Dadurch, daß die kugelringförmige Lagerfläche am Gehäuse im Verhältnis zur kugelringförmigen Lagerfläche am Führungskörper so dimensioniert wird, daß bei der Schwenkbewegung des Führungskörpers die Lagerfläche am Gehäuse gegenüber der Druckmittelbeaufschlagung teilweise freigegeben wird und nicht die Lagerfläche am Führungskörper, wie dies bei obigem Stand der Technik der Fall ist, folgt der Entlastungsdurchmesser de am Führungskörper, auf den die Entlastungskraft F_{H} einwirkt, der Pendelbewegung des Führungskörpers, so daß in jeder Schwenkstellung eine gleichbleibend hohe Entlastung erzielbar ist, die aufgrund der gleichbleibenden Ausrichtung der gegeneinander wirkenden Kräfte auch exakt ausgelegt werden kann.

Die Erfindung wird beispielsweise anhand der Zeichnung näher erläutert. Es zeigen
- Fig. 1: in schematischer Darstellung die am Führungskörper eines Kolbens auftretenden Kräfte bei der bekannten Bauweise, wobei
- Fig. 1a: eine schematisch vereinfachte Darstellung dieser bekannten Bauweise wiedergibt,
- Fig. 2: in gleicher Darstellung wie Fig. 1 die Kräfteverteilung bei der Bauweise nach der Erfindung, wobei
- Fig. 2a: die erfindungsgemäße Bauweise in der Darstellung nach Fig. 1a wiedergibt, und
- Fig. 3: eine weitere Ausführungsform der erfindungsgemäßen Bauweise.

Bei dem Ausführungsbeispiel nach Fig. 2 ist die Kugelringlagerfläche 4 am Führungskörper 2 etwa gleich breit ausgelegt wie die entsprechende Kugelringlagerfläche 5 am Gehäuse bzw. Zylinderdeckel 6, so daß in der dargestellten maximalen Schwenkstellung des Führungskörpers 2 dessen Lagerfläche 4 auf einer Seite die Lagerfläche 5 am Gehäuse 6 abdeckt, während auf der gegenüberliegenden Seite die Lagerfläche 5 am Gehäuse 6 teilweise freigegeben wird. Die Breite der Kugelringlagerfläche 4 kann beliebig ausgelegt werden. Theoretisch kann sie den Extremwert Null erreichen, wie Fig. 2a zeigt. Somit besteht kein Zusammenhang zwischen Breite der Kugelringlagerfläche 4 und der Kugellagerfläche 5 am Zylinderdeckel. Die Kugellagerfläche im Zylinderdeckel muß eine bestimmte minimale Breite aufweisen, denn die Kugelringlagerfläche 4 hat, sofern der Entlastungsgrad nicht 100% ist, nur die resultierende Restkraft zu übertragen.

Hierdurch wird die den Entlastungsdurchmesser de bildende Stirnfläche 8 des Führungskörpers 2 dauernd von dem durch den Druckraum 1 eingeleiteten Druckmittel beaufschlagt, so daß die Entlastungskraft F_{H} als Resultierende der Druckkraft p_{B} der Schwenkbewegung folgt und immer in der Achse des Führungskörpers 2 angreift.

In der Mittelstellung bei α = 0 liegt ein äußerer Teil der Lagerfläche 5 am Gehäuse 6 über den gesamten Umfang frei, so daß die Entlastungsfläche auf der oberen Stirnfläche 8 des Führungskörpers 2 in der gleichen Weise von Druck beaufschlagt wird wie in der maximalen Schwenkstellung nach Fig. 2.

Im Gegensatz zu der bekannten Bauweise nach Fig. 1 wird bei der erfindungsgemäßen Ausgestaltung nach Fig. 2 die Entlastungsfläche auf der Stirnfläche des Führungskörpers 2 nicht teilweise durch die Lagerfläche 4 am Führungskörper gebildet, sondern nur durch die gerade Stirnfläche 8, deren Ränder bei der Schwenkbewegung über die Lagerfläche 5 am Gehäuse 6 streichen. Bei der bekannten Bauweise ist immer ein Teilbereich der Lagerfläche 4 am Führungskörper 2 vom Druck des Druckmittels beaufschlagt, so daß die Entlastungskraft F_{H} der Schwenkbewegung des Führungskörpers 2 nicht folgen kann.

Bei der bekannten Bauweise ist die Entlastungsfläche de durch den etwa zylindrischen Druckraum 1 im Gehäuse 6 festgelegt, während bei der erfindungsgemäßen Bauweise die Entlastungsfläche de am Führungskörper 2 festgelegt ist. Dies wird durch die schematischen Darstellungen in Fig. 1a und 2a verdeutlicht. Bei der bekannten Bauweise nach Fig. 1a ist die Lagerfläche am Gehäuse auf eine kreisförmige Dichtkante 5′ reduziert, an der die Kugelringlagerfläche 4 des Führungskörpers 2 anliegt. Der Druckraum 1 über dem Führungskörper wird im wesentlichen durch eine zylindrische Ausnehmung mit dem festliegenden Durchmesser de gebildet. Die Dichtkante 5′ bestimmt die Größe des Druckfeldes p_{B} und damit auch dessen stationäre Lage, weil sich die Dichtkante 5′ während der Schwenkbewegung des Führungskörpers 2 nicht verändert.

Im Gegensatz dazu wird bei der erfindungsgemäßen Bauweise nach Fig. 2a der Druckraum 1 über dem Führungskörper 2 durch eine etwa kugelkalottenförmige Ausnehmung gebildet, wobei die auf eine umlaufende Kante 4′ reduzierte Lagerfläche 4 des Führungskörpers 2 als Dichtkante in dieser kugelkalottenförmigen Ausnehmung anliegt. Der Durchmesser de dieser kreisförmigen Dichtkante 4′ bestimmt das am Führungskörper 2 angreifende Durckfeld p_{B} nach Größe und Lage, so daß die Ausrichtung des Druckfeldes zwangsläufig der Ausrichtung der Dichtkante 4′ folgt, die bei dieser Darstellung die obere Stirnfläche 8 des Führungskörpers 2 bildet. Dadurch, daß erfindungsgemäß das zylinderförmige Element 2 in Fig. 2a beweglich ist relativ zu dem feststehenden Element 5 mit konkaver Kugellagerfläche, wird auch die Dichtlinie 4′ zwischen diesen beiden Elementen und das damit verbundene Druckfeld beweglich.

Mit anderen Worten schneidet bei der erfindungsgemäßen Bauweise die Ebene der Entlastungsfläche de bzw. deren Projektion in Achsrichtung die Kugelringlagerfläche 5 am Gehäuse 6. Die Breite der Lagerschale 5 am Gehäuse 6 wird im wesentlichen durch den Schwenkbereich der senkrecht zur Längsachse des Führungskörpers 2 verlaufenden Entlastungsfläche de bestimmt. Dies gilt für die Festlegung der Minimalhöhe der Oberkante der Lagerschale 5. Die untere Kante der Lagerschale 5 wird so ausgelegt, daß auch in der maximalen Schwenkstellung nach Fig. 2 rechts unten noch eine ausreichende Lagerfläche für den Führungskörper 2 verbleibt.

Fig. 2 zeigt in der maximalen Schwenkstellung des Führungskörpers 2 die Minimalhöhe der oberen Kante der Lagerfläche 5 am Gehäuse. Wie Fig. 2a zeigt, kann diese obere Kante auch höher liegen. Bei dem Ausführungsbeispiel nach Fig. 2 entspricht die Breite der Lagerfläche 4 am Führungskörper der Breite der Lagerfläche 5 am Gehäuse, so daß in der maximalen Schwenkstellung auf einer Seite sich die beiden Lagerflächen voll überdecken. Diese Breite der Lagerfläche 4 ist aber nicht erforderlich, wie oben dargelegt.

Durch diese Gestaltung des Lagerbereichs zwischen Führungskörper und Gehäuse bzw. Zylinderdeckel wird erreicht, daß das hydraulische Entlastungsfeld und die sich daraus ergebende Entlastungskraft F_{H} mit dem schwenkenden Führungskörper verbunden ist. Die hydraulische Entlastungskraft wirkt in gleicher Ebene bzw. Ausrichtung gegen die Reaktionskraft auf der radial innenliegenden Seite des Führungskörpers, so daß es keine kritische Lage gibt, in der ein Abheben des Kolbens zu befürchten ist, weil in jeder Schwenkstellung das gleiche Reibmoment anliegt. F_{H} darf nicht größer sein als F_{K}, so daß der Entlastungsgrad nicht mehr durch die Geometrie des Radialkolbenmotors begrenzt wird, sondern nur durch die Druckfeldergröße. Theoretisch kann F_{H} = F_{K} sein, so daß der Entlastungsgrad theoretisch 100% betragen würde.

Bei hohem Entlastungsgrad werden die Reibungskräfte minimalisiert. Dies wirkt sich sehr positiv auf das Reibmoment des Führungskörpers aus.

Fig. 3 zeigt eine Bauweise nach der Erfindung, bei der der Führungskörper 2′ den Kolben 3′ übergreift. Bei dieser Bauweise gilt die gleiche Bedingung, wonach die Ebene der Entlastungsfläche de nur im Bereich der Lagerschale 5 am Gehäuse 6 verschwenkbar ist und nicht darüber hinaus. Das Reibmoment am Führungskörper 2′ kann dadurch auf einen minimalen Wert herabgesetzt werden, daß durch einen hohen Entlastungsgrad nur geringe Reibkräfte N . » auftreten. Obwohl aus konstruktiven Gründen bei dieser Bauweise ein relativ großer Kugelradius R_{K} vorgesehen ist, der größer als der Kolbenradius ist, weil der Kolben in den Führungskörper eintaucht, kann somit dennoch das Reibmoment sehr klein gehalten werden.

Bei der Bauweise nach Fig. 3 ist der Oberteil des Führungskörpers 2′ kugelförmig ausgestaltet, wobei ein durch Federn 9 abgestützter stützring 10 im unteren Bereich der Kugel vorgesehen ist, der im Gehäuse oder im Zylinderdeckel abgestützt ist. Bei 11 ist in Fig. 3 der Exzenter angedeutet, auf dessen Umfang die Kolben 3′ bzw. 3 gleitend anliegen.

In Fig. 3 ist mit 12 eine auf der Lagerfläche 4 ausgebildete Ringnut bezeichnet, die nahe der Stirnseite des Führungskörpers 2′ auf dessen Umfang ausgebildet ist und über eine Schrägbohrung 13 ständig mit dem Leckölraum des Radialkolbenmotors verbunden ist. Wie bei der Ausführungsform nach Fig. 2 ist auch bei der Bauweise nach Fig. 3 nur eine relativ schmale Dichtfläche zwischen den Lagerflächen 4 und 5 erforderlich, um einen hohen Entlastungsgrad zu erhalten und die verbleibenden Kräfte aus F_{K} - F_{H} zu übertragen, wie dies auch aus Fig. 2a ableitbar ist. Die Ringnut 12 wird deshalb nahe der Stirnfläche des Führungskörpers 2′ in dessen Kugelringlagerfläche 4 ausgebildet. Hierdurch wird die Druckfläche an der Stirnfläche 8 des Führungskörpers 2′ genau definiert, da die Ringnut 12 über die Schrägbohrung 13 den Betriebsdruck PB bis zum Lecköldruck zwischen Stirnfläche 8 und Ringnut 12 abbaut. Ohne diese Ringnut 12 mit Entlastungsbohrung 13 wäre der Druckabbau im Lagerbereich und somit das Druckentlastungsfeld nicht genau definiert. Die in Fig. 3 unterhalb der Ringnut 12 liegende, konvexe Kugelringlagerfläche 4 dient nur zur Flächenpressungsminderung und zur besseren Kugelführung im Zylinderdeckel.

Durch die erfindungsgemäße Bauweise kann der effektive Entlastungsgrad einerseits maximal ausgelegt werden und andererseits kann der Entlastungsgrad eindeutig und exakt vorherbestimmt werden, weil in jeder Schwenkstellung die Druckkraft in Richtung der Achse des Führungskörpers an diesem angreift.

Während bei der Bauweise nach Fig. 2 der Kolben 3 als Hohlkolben und der Führungskörper 2 entsprechend einem vollzylindrischen Bauteil ausgebildet ist, das in den Hohlkolben eintaucht, ist bei der Bauweise nach Fig. 3 der Führungskörper 2′ mit einer zylindrischen Ausnehmung versehen, in der der vollzylindrisch dargestellte Kolben 3′ verschiebbar geführt ist, so daß bei dieser Bauweise der Führungskörper 2′ den Kolben 3′ übergreift.

Auf der Stirnfläche 8 des Führungskörpers 2 bzw. 2′ können auch Erhebungen o. dgl. im mittleren Bereich ausgebildet sein. Wesentlich ist, daß die hydraulisch wirksame, durch den Durchmesser de bestimmte Entlastungsfläche vorhanden ist, die während der Schwenkbewegung des Kolbens die Lagerfläche 5 am Gehäuse schneidet.

## Patentansprüche

1. Radialkolbenmotor mit auf dem Umfang eines Exzenters an liegenden Kolben (3), die bei der Drehbewegung des Exzenters eine Schwenkbewegung ausführen und mit einem Führungskörper (2) in Eingriff stehen, der auf der radial außen liegenden Seite durch eine radial nach außen konvexe kugelringförmige Lagerfläche (4) an einer konkaven kugelringförmigen Lagerfläche (5) im Gehäuse bzw. Zylinderdeckel (6) schwenkbar anliegt,
dadurch gekennzeichnet,
daß der Führungskörper (2) mit einer vom Druckmittel beaufschlagten, oberen Stirnfläche (8) versehen ist, deren senkrecht zur Längsachse des Führungskörpers (2) verlaufende, hydraulisch wirksame Ebene (de) in jeder Schwenkstellung des Kolbens (3) mit ihrem Umfang innerhalb des Bereichs der Lagerfläche (5) am Gehäuse (6) liegt.

2. Radialkolbenmotor nach Anspruch 1,
dadurch gekennzeichnet,
daß die Kugelringlagerfläche (4) am Führungskörper (2, 2′) schmal im Verhältnis zur Breite der Kugellagerfläche (5) am Gehäuse bzw. Deckel (6) ausgelegt ist.

3. Radialkolbenmotor nach den Ansprüchen 1 und 2,
dadurch gekennzeichnet,
daß auf der Kugelringlagerfläche (4) des Führungskörpers (2, 2′) nahe der Stirnseite des Führungskörpers eine Ringnut (12) ausgebildet ist, die über eine Bohrung (13) mit dem Leckölraum des Radialkolbenmotors in Verbindung steht.

## Claims

1. Radial piston engine having pistons (3) abutting on the circumference of a cam, which execute a pivoting movement as the cam rotates and engage with a guide member (2), which member abuts pivotally on a concave ball race-shaped bearing surface (5) in the housing or cylinder cover (6) by means of a radially outwardly convex ball race-shaped bearing surface (4) on the radially outer side of the member, characterised in that the guide member (2) is provided with an upper end face (8) acted upon by the pressure medium, the hydraulically effective plane (de) of which, extending perpendicularly with respect to the longitudinal axis of the guide member (2), lies with its perimeter within the region of the bearing surface (5) on the housing (6), in every pivotal position of the piston (3).

2. Radial piston engine according to claim 1, characterised in that the ball-race bearing surface (4) on the guide member (2,2′) is narrow compared with the width of the ball-race bearing surface (5) on the housing or cover (6).

3. Radial piston engine according to claims 1 and 2, characterised in that, on the ball-race bearing surface (4) of the guide member (2,2′), close to the end face of the guide member, there is an annular groove (12) which communicates with the leak oil chamber of the radial piston engine via a bore (13).

## Revendications

1. Moteur à pistons radiaux, présentant des pistons (3) qui sont appliqués contre le pourtour d'un excentrique, accomplissent un mouvement pivotant lors du mouvement rotatoire de l'excentrique, et sont en prise avec un corps de guidage (2) en contact pivotant du côté situé radialement (4) l'extérieur, par l'intermédiaire d'une surface de portée (4) en forme d'anneau sphérique convexe vers l'extérieur dans le sens radial, contre une surface concave de portée (5) en forme d'anneau sphérique, respectivement ménagée dans le carter ou dans le couvercle (6) des cylindres,
caractérisé par le fait
que le corps de guidage (2) est pourvu d'une face extrême supérieure (8) sollicitée par le fluide pressurisé et dont le plan (de) hydrauliquement efficace, s'étendant perpendiculairement à l'axe longitudinal du corps de guidage (2), porte contre le carter (6) par sa périphérie, dans chaque position du piston (3) prise par pivotement, dans les limites de la zone de la surface de portée (5).

2. Moteur à pistons radiaux, selon la revendication 1,
caractérisé par le fait
que la surface de portée (4) en forme d'anneau sphérique, située sur le corps de guidage (2, 2′), est conçue étroite par rapport à la largeur de la surface de portée (5) en forme d'anneau sphérique, respectivement ménagée sur le carter ou sur le couvercle (6).

3. Moteur à pistons radiaux, selon les revendications 1 et 2,
caractérisé par le fait
qu'une gorge annulaire (12), pratiquée à proximité de la face extrême du corps de guidage dans la surface de portée (4) dudit corps de guidage (2, 2′), configurée en un anneau sphérique, est en communication par l'intermédiaire d'un canal (13) avec le compartiment à huile de fuite dudit moteur à pistons radiaux.
